# EUROPÄISCHE PATENTSCHRIFT

(11) **EP 1 619 299 B1**
(45) Veröffentlichungstag und Bekanntmachung des Hinweises auf die Patenterteilung: **11.03.2009**
(21) Anmeldenummer: 05015276.8
(22) Anmeldetag: 14.07.2005
(51) Int. Cl.: D21F 3/02

(54) **Langspaltpresse**
Extended-nip press
Presse à ligne de contact élargie

(30) Priorität: 20.07.2004 DE 102004035092; 01.09.2004 DE 202004013639 U
(43) Veröffentlichungstag der Anmeldung: 25.01.2006
(73) Patentinhaber: Andritz Küsters GmbH, 47805 Krefeld (DE)
(72) Erfinder: Mark, Wolfgang, 40668 Meerbusch (DE); Gross, Ralf, 47918 Tönisvorst (DE); Höhne, Axel, 47447 Moers (DE)
(74) Vertreter: Sparing Röhl Henseler Patentanwälte European Patent Attorneys

(56) Entgegenhaltungen:
- EP-B- 0 527 881
- DE-A1- 3 317 457

## Beschreibung

Die Erfindung betrifft eine Langspaltpressvorrichtung mit einer Gegenwalze und einer Schuhwalze zum Behandeln einer Warenbahn nach dem Oberbegriff des Anspruchs 1.

Derartige Vorrichtungen mit einer eine Druckpartie aufweisenden Schuhwalze sind zum Behandeln einer Warenbahn, insbesondere zum Entwässern und/oder Kalandrieren einer Papierbahn, bekannt. Aus DE 33 17 455 ist eine Preßeinrichtung zum Entwässern einer Papierbahn bekannt, bei der ein elastisch verformbarer schlauchförmiger Mantel um einen feststehenden, als Hohlträger ausgebildeten Tragkörper läuft. Der Mantel kann mit Hilfe eines Preßschuhs an einen Teil des Umfanges einer Gegenwalze angepreßt werden, wodurch ein in Laufrichtung des Mantels verlängerter Langspalt gebildet wird. Zum Spannen des Mantels in Achsrichtung ist jedes seiner Enden auf einer drehbaren Randscheibe befestigt. Diese ruht über Wälzlager auf einem Lagerring, der axial verschiebbar, jedoch nicht drehbar auf einer Lagerhülse ruht. Diese Lagerhülse ist am Tragkörper befestigt. Druckfedern bewirken ein Verschieben des Lagerringes nach außen und somit ein Spannen des Mantels.

Um die Lebensdauer des Mantels zu erhöhen, ist ferner aus EP 0 527 881 B1 bekannt, nach einer bestimmten Betriebsdauer den Mantel gegenüber dem Preßschuh axial zu verschieben. Eine solche Verschiebung reicht dabei aus, den jeweils ermüdeten Bereich des Mantels vom axialen Randbereich des Preßschuhs wegzubewegen. Die Verschiebung des Mantels erfolgt an einem feststehenden Mantelende, während das jeweils andere Mantelende selbst-positionierend ist und damit automatisch einer axialen Verschiebung des feststehenden Mantelendes folgt. Die Verschiebung und Mantelspannung wird über Zusatzelemente in Form von eingebauten Zylindern erreicht. Diese Zusatzelemente behindern nicht nur den konstruktiven Aufbau sondern bedingen auch zusätzliche Wartungsarbeiten.

Aufgabe der Erfindung ist es daher, eine Langspaltpressvorrichtung nach dem Oberbegriff des Anspruchs 1 zu schaffen, die ohne Zusatzelemente ein axiales Ausspannen und Verfahren des Mantels zur Erhöhung seiner Lebensdauer erlaubt.

Diese Aufgabe wird durch die Merkmale des kennzeichnenden Teils des Anspruchs 1 gelöst.

Hierdurch wird eine Langspaltpressvorrichtung geschaffen, bei der ein Randscheibeninnenteil als Zylinder/Kolbeneinheit ausgebildet ist. Über eine Druckmittelversorgung können die Druckräume der doppelt wirkenden Zylinder/Kolbeneinheit mit Druckmittel versorgt und so die Randscheiben bewegt werden. Das Ausspannen des Mantels als auch eine axiale Verschiebung desselben gegenüber dem Preßschuh kann mit der gleichen Funktionseinheit in Form einer integrierten Zylinder/Kolbeneinheit erfolgen.

Dabei kann der Kolben der Zylinder/Kolbeneinheit von einem radial sich erstreckenden Fortsatz der Lagerhülse gebildet sein, während der Zylinder von einer Ringkammer in dem Lagerring gebildet werden kann. Die Druckleitungen werden vorzugsweise über den Kolben in die Druckräume geführt, um einen vorteilhaften Druckmittelfluß einzustellen. Eine Verschiebung des Mantels mittels der Zylinder/Kolbeneinheit kann in diskreten Schritten oder in beliebigen Positionen erfolgen.

Zur Arretierung einer feststehenden Randscheibe kann ein zusätzliches Rastmittel vorgesehen sein.

Zur Dämpfung als auch zum Abbremsen des Verfahrens des Mantels können die Lagerringe gegen eine Federvorspannung verschiebbar ausgebildet sein.

Die außerhalb des Mantels liegende Verschiebebahn des Lagerringes kann durch einen Balg umschlossen sein. Eine Verschmutzung wird dadurch vermieden, wodurch der Wartungsaufwand reduziert wird.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels der Erfindung näher erläutert.
Fig. 1 zeigt schematisch und teilweise geschnitten eine Seitenansicht einer Langspaltpressvorrichtung,
Fig. 2 zeigt vergrößert einen Teillängsschnitt einer Langspaltpressvorrichtung gemäß der Erfindung im Bereich einer Randscheibeneinheit des einen Mantelendes gemäß einem ersten Ausführungsbeispiel,
Fig. 3 zeigt vergrößert einen Teillängsschnitt einer Langspaltpressvorrichtung gemäß der Erfindung im Bereich einer Randscheibeneinheit des gegenüber Fig. 2 anderen Mantelendes,
Fig. 4 zeigt einen Teillängsschnitt einer Langspaltpressvorrichtung gemäß der Erfindung im Bereich einer Randscheibeneinheit des anderen Mantelendes gemäß einem zweiten Ausführungsbeispiel.

Die Erfindung betrifft eine Langspaltpressvorrichtung mit einer Schuhwalze 1 und einer angetriebenen Gegenwalze 2, die in einem Langspalt 3 zusammenwirken zum Behandeln einer Warenbahn, insbesondere einer Papierbahn, wobei die Vorrichtung Teil einer Papierherstellungsanlage sein kann.

Die Schuhwalze 1 umfaßt einen feststehenden Träger 4 und einen um den Träger 4 drehbaren Walzenmantel 5, der aus einem flexiblen Material, z.B. Gummi oder Kunststoff, besteht. Der Walzenmantel 5 ist schlauchförmig ausgebildet und mit seinen stirnseitigen Enden an drehbar auf dem Träger 4 sitzenden Randscheiben 6, 7 befestigt, um eine geschlossene Schuhwalze 1 zu bilden. Einem Zwischenraum 8 zwischen Träger 4 und Walzenmantel 5 wird vorzugsweise Druckluft zugeführt, um eine zylindrische Form zu erhalten.

An dem Träger 4 ist ein Druckschuh 9 vorgesehen, der zusammen mit der Gegenwalze 2 den Langspalt 3 begrenzt. Der Druckschuh 9 ist über eine Stützleiste aus einer Mehrzahl axial beabstandet zueinander angeordneter hydraulischer Stützelemente 10 am Träger 4 abgestützt.

Der Träger 4 besitzt Walzenzapfen 11, 12, die in einem Maschinengestell 13, 14 gelagert sind. Die drehbaren Randscheiben 6, 7 ruhen über Wälzlager 15, 16 auf einem Lagerring 17, 18, der auf dem Träger 4 sitzt. Diese Randscheibeneinheiten sind gemäß der vorliegenden Erfindung wie folgt ausgebildet.

Die Lagerringe 17, 18 sind, wie in Fig. 2 und 3 dargestellt, axial verschiebbar auf am Träger 4 befestigten Lagerhülsen 19, 20 gelagert. Lagerring 17, 18 und Lagerhülse 19, 20 bilden dabei jeweils eine axial und doppelt wirkende Zylinder/Kolbeneinheit, deren Druckräume 21, 22 und 23, 24 an Druckleitungen 25, 26 und 27, 28 anschlossen sind für eine axiale Verfahrbarkeit der Lagerringe 17, 18 gegenüber der Lagerhülsen 19, 20 bei Beaufschlagung mit Druckmedium.

Die Lagerhülsen 19, 20 bilden jeweils einen Kolben 29, 30 in Form eines radialen Fortsatzes aus, der die beiden Druckräume 21, 22 und 23, 24 zueinander abdichtet und über den die Druckleitungen 25, 26 und 27, 28, vorzugsweise seitlich geführt, in den Druckräumen 21, 22 und 23, 24 enden. In den Lagerhülsen 19, 20 können zudem Druckmediumkammern 31, 32 ausgebildet sein. Die Kolben 29, 30 wirken zusammen mit jeweils einer am Lagerring 17, 18 ausgebildeten Ringkammer 33, 34, in der die beiden Druckräume 21, 22 und 23, 24 jeweils ausgebildet sind.

Durch wahlweise Beaufschlagung der Druckräume 21, 22 und 23, 24 mit Druckmedium kann der Mantel 5 ausgespannt als auch axial verfahren werden.

Zur Ausbildung einer feststehenden Randscheibe 6 kann zusätzlich eine Arretiereinrichtung vorgesehen sein, die gemäß Fig. 2 beispielsweise von einer Rasteinrichtung 35 gebildet wird, die mit Rastnase und Rastbuchse eine Verschiebung in diskreten Schritten arretiert. Alternativ kann eine Arretierung in beliebigen Positionen vorgesehen sein.

Vorgesehen sind ferner vorzugsweise Federn 36, 37, die den Lagerring 17, 18 federvorgespannt gegenüber dem Maschinengestell 13, 14 abstützen. Die Verschiebung der Lagerringe 17, 18 wird dadurch gedämpft bzw. abgebremst.

Die Gegenwalze 2 ist gemäß Fig. 1 üblich ausgebildet und über Lager 38, 39 drehbar in dem Maschinengestell 13, 14 gelagert.

Das in Fig. 4 dargestellte zweite Ausführungsbeispiel der Erfindung unterscheidet sich von dem zuvor beschriebenen Ausführungsbeispiel dadurch, daß die Lagerringe 17, 18 und das Maschinengestell 13, 14 jeweils über eine harmonikaartig ausziehbare Hülle 38 verbunden sind. Die Hülle 38 bildet demnach einen Balg, der der Verschiebbarkeit der Lagerringe 17, 18 folgen kann und dabei die Bewegungsbahn abdeckt. Eine Ablagerung von Verschmutzungen auf der Bewegungsbahn an den Lagerhülsen 19, 20 wird dadurch vermieden. Die als Zug- oder Druckfeder ausbildbaren Federn 36, 37 werden zudem geschützt.

Der Einsatz und die Funktionalität der Hülle 38 ist in gleicher Weise gewährleistet bei Verwendung anderer Mittel zum Spannen des Mantels in Achsrichtung, wie beispielsweise in DE 33 17 455 oder EP 0 527 881 beschrieben.

## Patentansprüche

1. Langspaltpressvorrichtung mit einer Gegenwalze (2) und einer Schuhwalze (1) zum Behandeln einer Warenbahn, insbesondere einer Papierbahn, wobei die Schuhwalze (1) einen feststehenden Träger (4) und einen um den Träger (4) drehbaren, flexiblen Walzenmantel (5) aufweist, der im Bereich des Langspaltes (3) auf einem am Träger (4) angeordneten Druckschuh (9) abgestützt ist und dessen stirnseitige Enden beidseitig in wälzgelagerten Randscheiben (6, 7) befestigt sind, die über axial verschiebbare Lagerringe (17, 18) auf am Träger (4) befestigte Lagerhülsen (19, 20) gelagert sind, **dadurch gekennzeichnet, daß** Lagerhülse (19, 20) und Lagerring (17, 18) jeweils eine axial und doppelt wirkende Zylinder/ Kolbeneinheit bilden, deren Druckräume (21, 22; 23, 24) an Druckleitungen (25, 26; 27, 28) angeschlossen sind für eine axiale Verfahrbarkeit der Lagerringe (17, 18) bei Beaufschlagung mit Druckmedium.

2. Langspaltpressvorrichtung nach Anspruch 1, **dadurch gekennzeichnet, daß** ein Kolben (29, 30) an der Lagerhülse (19, 20) ausgebildet ist, der eine am Lagerring (17, 18) ausgebildete Ringkammer (33, 34) in zwei Druckräume (21, 22; 23, 24) teilt.

3. Langspaltpressvorrichtung nach Anspruch 2, **dadurch gekennzeichnet, daß** die Druckleitungen (25, 26; 27, 28) über den Kolben (29, 30) in die Druckräume (21, 22; 23, 24) münden.

4. Langspaltpressvorrichtung nach Anspruch 3, **dadurch gekennzeichnet, daß** die Druckleitungen (25, 26; 27, 28) seitlich am Kolben (29, 30) austreten.

5. Langspaltpressvorrichtung nach einem der Ansprüche 1 bis 4, **dadurch gekennzeichnet, daß** zur Ausbildung einer feststehenden Randscheibe (6) eine Arretiervorrichtung (35) vorgesehen ist, die einen der Lagerringe (18) festsetzt.

6. Langspaltpressvorrichtung nach Anspruch 5, **dadurch gekennzeichnet, daß** die Arretiervorrichtung (35) ausgelegt ist für ein Arretieren eines Lagerringes (18) in diskreten Schritten.

7. Langspaltpressvorrichtung nach Anspruch 5, **dadurch gekennzeichnet, daß** die Arretiervorrichtung ausgelegt ist für ein Arretieren eines Lagerringes in beliebigen Positionen zwischen zwei Endpositionen.

8. Langspaltpressvorrichtung nach einem der Ansprüche 1 bis 7, **dadurch gekennzeichnet, daß** die Lagerringe (17, 18) gegen eine Federvorspannung axial verfahrbar angeordnet sind zur Ausbildung einer eingebauten Dämpfung.

9. Langspaltpressvorrichtung nach Anspruch 8, **dadurch gekennzeichnet, daß** die Federvorspannung durch eine zwischen dem jeweiligen Lagerring (17, 18) und einem Maschinengestell (13, 14) angeordneten Feder (36, 37) ausbildbar ist.

10. Langspaltpressvorrichtung nach Anspruch 1 bis 9, **dadurch gekennzeichnet, daß** der Lagerring (17, 18) und das Maschinengestell (13, 14) über eine harmonikaartig ausziehbare Hülle (38) verbunden sind.

## Claims

1. Extended-nip press comprising a mating roll (2) and a shoe roll (1) for treating a product web, in particular a paper web, the shoe roll (1) having a stationary support (4) and a flexible roll cover (5) which can rotate around the support (4) and which, in the region of the extended nip (3), is supported on a pressure shoe (9) arranged on the support (4) and whose ends are fixed on both sides in antifriction-mounted rim discs (6, 7) which are mounted via axially displaceable bearing rings (17, 18) on bearing sleeves (19, 20) fixed on the support (4), **characterized in that** bearing sleeve (19, 20) and bearing ring (17, 18) in each case form an axially and double-acting cylinder/piston unit, whose pressure chambers (21, 22; 23, 24) are connected to pressure lines (25, 26; 27, 28) for an ability to move the bearing rings (17, 18) axially when pressure medium is applied.

2. Extended-nip press according to claim 1, **characterized in that** a piston (29, 30) is formed on the bearing sleeve (19, 20) and divides an annular chamber (33, 34) formed on the bearing ring (17, 18) into two pressure chambers (21, 22; 23, 24).

3. Extended-nip press according to claim 2, **characterized in that** the pressure lines (25, 26; 27; 28) open into the pressure chambers (21, 22; 23, 24) via the piston (29, 30).

4. Extended-nip press according to claim 3, **characterized in that** the pressure lines (25, 26; 27, 28) emerge laterally at the piston (29, 30).

5. Extended-nip press according to one of claims 1 to 4, **characterized in that,** in order to construct a stationary rim disc (6), a locking apparatus (35) is provided which fixes one of the bearing rings (18).

6. Extended-nip press according to claim 5, **characterized in that** the looking apparatus (35) is designed to lock a bearing ring (18) in discrete steps.

7. Extended-nip press according to claim 5, **characterized in that** the locking apparatus is designed to lock a bearing ring in any desired positions between two end positions.

8. Extended-nip press according to one of claims 1 to 7, **characterized in that** the bearing rings (17, 18) are arranged such that they can be moved axially counter to a spring prestress in order to develop incorporated damping.

9. Extended-nip press according to claim 8, **characterized in that** the spring prestress can be formed by a spring (36, 37) arranged between the respective bearing ring (17, 18) and a machine frame (13, 14).

10. Extended-nip press according to claims 1 to 9, **characterized in that** the bearing ring (17, 18) and the machine frame (13, 14) are connected by a sheath (38) that can be pulled out in the manner of an accordion.

## Revendications

1. Presse à ligne de contact étendue comportant un rouleau d'appui (2) et un rouleau à sabot (1) pour traiter un matériau en bande, en particulier une bande de papier, dans lequel le rouleau à sabot (1) présente un support fixe (4) et un bandage de rouleau (5) flexible rotatif autour du support (4), lequel est soutenu dans la zone de la ligne de contact (3) sur un sabot de pression (9) agencé sur le support (4) et dont les extrémités frontales sont fixées des deux côtés dans des disques de bordure (6, 7) montés sur paliers à roulement, qui sont montés sur des manchons de montage (19, 20) fixés sur le support (4) via des bagues de montage (17, 18) à déplacement axial, **caractérisée en ce qu'**un manchon de montage (19, 20) et une bague de montage (17, 18) forment chacun(e) une unité à piston et cylindre à double effet axial dont les chambres de pression (21, 22 ; 23, 24) sont raccordées à des conduites sous pression (25, 26 ; 27, 28) pour une capacité de déplacement axial des bagues de montage (17, 18) lors d'une alimentation en fluide sous pression.

2. Presse à ligne de contact étendue selon la revendication 1, **caractérisée en ce qu'**un piston (29, 30) est réalisé sur le manchon de montage (19, 20), lequel divise une chambre annulaire (33, 34) réalisée sur la bague de montage (17, 18) en deux chambres sous pression (21, 22 ; 23, 24).

3. Presse à ligne de contact étendue selon la revendication 2, **caractérisée en ce que** les conduites sous pression (25, 26 ; 27, 28) débouchent dans les chambres sous pression (21, 22 ; 23, 24) via le piston (29, 30).

4. Presse à ligne de contact étendue selon la revendication 3, **caractérisée en ce que** les conduites sous pression (25, 26 ; 27, 28) sortent latéralement sur le piston (29, 30).

5. Presse à ligne de contact étendue selon l'une des revendications 1 à 4, **caractérisée en ce que** pour réaliser un disque de bordure (6) fixe, il est prévu un dispositif de blocage (35) qui immobilise une des bagues de montage (18).

6. Presse à ligne de contact étendue selon la revendication 5, **caractérisée en ce que** le dispositif de blocage (35) est conçu pour un blocage d'une bague de montage (18) par pas discrets.

7. Presse à ligne de contact étendue selon la revendication 5, **caractérisée en ce que** le dispositif de blocage est conçu pour un blocage d'une bague de montage dans des positions quelconques entre deux positions d'extrémité.

8. Presse à ligne de contact étendue selon l'une des revendications 1 à 7, **caractérisée en ce que** les bagues de montage (17, 18) sont agencées de manière à se déplacer axialement à l'encontre d'une précontrainte de ressort pour réaliser un amortissement intégré.

9. Presse à ligne de contact étendue selon la revendication 8, **caractérisée en ce que** la précontrainte de ressort peut être réalisée par un ressort (36, 37) agencé entre la bague de montage (17, 18) respective et un bâti de machine (13, 14).

10. Presse à ligne de contact étendue selon l'une des revendications 1 à 9, **caractérisée en ce que** la bague de montage (17, 18) et le bâti de machine (13, 14) sont reliés par un manchon (38) télescopique à la manière d'un accordéon.
